# EUROPÄISCHE PATENTSCHRIFT

(11) **EP 0 841 723 B1**
(45) Veröffentlichungstag und Bekanntmachung des Hinweises auf die Patenterteilung: **28.05.2003**
(21) Anmeldenummer: 97118587.1
(22) Anmeldetag: 25.10.1997
(51) Int. Cl.: H01R 13/58, H01R 13/52

(54) **Kabelstecker und daraus bestehende zweiteilige Kupplung**
Cable connector and two-part connection comprising such connector
Connecteur de câble et connexion en deux parties comprenant un tel connecteur

(30) Priorität: 07.11.1996 DE 29619363 U
(43) Veröffentlichungstag der Anmeldung: 13.05.1998
(73) Patentinhaber: Schön, Peter, 71711 Steinheim (DE)
(72) Erfinder: Schön, Peter, 71711 Steinheim (DE)
(74) Vertreter: Schoenen, Norbert

(56) Entgegenhaltungen:
- EP-A- 0 729 202
- DE-A- 3 002 320
- DE-C- 3 443 888
- US-A- 3 816 641
- US-A- 5 462 457
- 'VOM KLEB- UND DICHTSTOFF ZUM FORMTEIL' ADHASION KLEBEN UND DICHTEN Bd. 37, Nr. 11, 01 November 1993, Seiten 35 - 37, XP000404103

## Beschreibung

Die Erfindung betrifft einen ein- oder mehrpoligen, gegen Spritzwasser geschützten Kabelstecker zum elektrischen Verbinden von Kabelenden, insbesondere als das eine Teil einer zweiteiligen Kupplung, mit einem Element zur Zugentlastung und mit einem die Anschlußstifte bzw. Anschlußbuchsen tragenden Gehäuse gemäß dem Oberbegriff des Anspruchs 1. Vorzugsweise besteht das Gehäuse aus einem einstückigen Kunststoff-Spritzteil.

Der Kabelstecker ist insbesondere für Spannungen bis zu 250 Volt und für Ströme bis zu 10 Ampere ausgelegt. Er ist insbesondere zur Verwendung innerhalb von Geräten mit dicht gepackten Einbauten und geringem noch freien Volumen, beispielsweise innerhalb von Gasthermen, vorgesehen.

Beim Verlegen von Kabel ergeben sich oft Schwierigkeiten, wenn die Kabel mit ihren Steckern durch enge Öffnungen hindurchgeführt werden sollen. Angestrebt wird daher ein möglichst kleiner Außenquerschnitt der Kabelstecker. Bei der Erfüllung dieser Forderung stößt man jedoch an Grenzen, die zum einen durch die elektrischen Anforderungen entsprechend den VDE-Normen für Starkstrom bis zu 250 Volt Spannung und 10 Ampere Strom sowie durch die notwendige Zugentlastung und einen oft notwendigen Schutz der Kabelstecker und der damit hergestellten Kupplungen vor Spritzwasser vorgegeben sind.

Insbesondere die Zugentlastung, die eine Beschädigung der Verbindung zwischen Stecker und Kabel beim nicht zulässigen Ziehen am Kabel selber anstatt am Stecker verhindern soll, führt zu relativ großen Querschnitten der Stecker. So bestehen aus dem Stand der Technik bekannte Elemente zur Zugentlastung aus verschraubbaren Klemmen. Zum Schutz vor Spritzwasser ist es außerdem bekannt, die Kabelstecker durch Verschrauben miteinander zu verbinden, wobei zur Abdichtung ein oder mehrere O-Ringe im Gehäuse der Stecker einliegen. Neben dem nachteiligen großen Außenquerschnitt ist hier in beiden Fällen ein relativ hoher Montageaufwand erforderlich. Ein weiterer Nachteil der aus dem Stand der Technik bekannten Stecker besteht in der Vielzahl von Einzelteilen, aus denen die Stecker kosten- und zeitintensiv hergestellt werden müssen.

Der Erfindung liegt daher die Aufgabe zugrunde, einen preiswert herzustellenden, nur geringen Montageaufwand bei der Verlegung der Kabel erfordernden, gegen Spritzwasser geschützten und für Spannungen bis zu 250 Volt sowie Ströme bis zu 10 Ampere ausgelegten Kabelstecker mit einem äußerst geringen Außenquerschnitt zu entwickeln.

Diese Aufgabe wird bei einem Kabelstecker der eingangs genannten Art durch die Merkmale des Anspruchs 1 gelöst.

Durch das Anspritzen wird das Zugentlastungselement stoffschlüssig sowohl mit dem Gehäuse als auch mit dem Kabel verbunden. Die Herstellung des Zugentlastungselements erfordert nur einen einzigen Arbeitsschritt und benötigt keine hochwertigen Einzelteile. Durch entsprechende Formgebung kann erreicht werden, daß das erfindungsgemäße Zugentlastungselement keinen größeren Außenquerschnitt als das Gehäuse aufweist. Im Gegensatz zum Stand der Technik erfüllt das erfindungsgemäße Zugentlastungselement auch die weitere Funktion eines absolut dichten Spritzwasserschutzes im Bereich des Kabelaustritts aus dem Gehäuse.

Sowohl das Gehäuse als auch die Hülse besteht aus Polyamid. Beim Anspritzen des Zugentlastungselements wird die Hülse sowohl mit dem Gehäuse als auch mit der üblicherweise aus PVC bestehenden Außenisolierung des Kabels regelrecht verschweißt, so daß eine ausgesprochen stabile stoffschlüssige Verbindung und eine absolute Wasserdichtheit in diesem Bereich erreicht wird.

Weiterhin besteht die Hülse aus einem bei Drücken von höchstens 20 bar spritzbaren Kunststoff, damit besondere Aufwendungen zum Vermeiden von Schäden am Stecker durch erhöhte Spritzdrücke nicht notwendig sind.

Als vorteilhaft hat es sich herausgestellt, wenn die am Kabel anliegende Hülsenlänge, also die umspritzte Kabellänge, 16 bis 30 mm beträgt.

Ferner beträgt die am kabelseitigen Ende des Gehäuses anliegende Hülsenlänge, also die umspritzte Länge des Gehäuses, vorzugsweise 8 bis 12 mm.

Einen besonders effektiven Zugentlastungsschutz erhält man, wenn zusätzlich zur stoffschlüssigen Verbindung der angespritzten Hülse ein formschlüssiger Zusammenhalt mit dem Gehäuse vorgesehen ist. Daher wird in einer weiteren Ausgestaltung der Erfindung vorgeschlagen, daß das kabelseitige Ende des Gehäuses an seiner Außenseite Vertiefungen, insbesondere mindestens eine quer zur Kabelrichtung umlaufende Nut, aufweist.

Eine erhöhte Sicherheit gegen ein Abrutschen der den Stecker ergreifenden Finger des Monteurs wird erreicht, wenn zumindest ein Teil der Außenseite der Hülse quer zur Kabelrichtung profiliert ist. Die eine Grifffläche bildenden Profile geben außerdem einen optischen Hinweis, daß der Stecker an dieser Stelle und nicht am Kabel selber zu ergreifen ist.

Vorzugsweise hat die Hülse im wesentlichen den gleichen Außendurchmesser wie das Gehäuse, so daß der erfindungsgemäße Kabelstecker insgesamt gerade den minimal erreichbaren Außendurchmesser aufweist, wenn die Pole, also die Anschlußstifte und Anschlußbuchsen, gerade die vorgeschriebenen Minimalabstände haben.

Die Erfindung betrifft auch eine zweiteilige Kupplung mit den genannten erfindungsgemäßen Kabelsteckern gemäß dem Anspruch 7.

Zum Schutz vor dem Eindringen von Spritzwasser in die aus den erfindungsgemäßen Kabelsteckern hergestellte Kupplung wird vorgeschlagen, daß das Gehäuse des die Anschlußstifte tragenden Kabelsteckers an seinem dem Kabel abgewandten Ende topfförmig ausgebildet ist, daß ein Dichtungsring, insbesondere ein aus Gummi bestehender O-Ring, an der inneren Kante zwischen Topfboden und Topfmantel einliegt und daß das Gehäuse des die Anschlußbuchsen tragenden Kabelsteckers eine Anlagefläche für den Dichtungsring aufweist.

Eine schnell und einfach herzustellende, gegen Spritzwasser geschützte Kupplung aus den erfindungsgemäßen Kabelsteckern wird durch mindestens eine bei miteinander verbundenen Kabelsteckern einrastende, einstückig mit den Gehäusen verbundene Verriegelung erreicht, die insbesondere lösbar ist.

Die Verriegelung steht der Forderung nach einem möglichst geringen Außenquerschnitt des Gehäuses nicht entgegen, wenn die Verriegelung aus einer flächigen, parallel zur Außenseite des Gehäuses ausgerichteten Öse und einer entsprechenden Rastnase besteht.

Ein einfaches Einrasten und Lösen der Verriegelung wird erreicht, wenn am kabelseitigen Ende der Öse eine Drucktaste angeformt ist und Öse und Drucktaste mittels eines zwischen ihnen liegenden Steges mit der Außenseite des Gehäuses verbunden sind.

Mit den erfindungsgemäßen Kabelsteckern läßt sich ein Stecksystem mit unterschiedlicher Polzahl und zusätzlicher unterschiedlicher Codierung aufbauen, wenn Nuten bzw. Federn am Boden und/oder an der Mantelinnenseite des topfförmigen Gehäuses und der daran im zusammengesteckten Zustand anliegenden Flächen des anderen Gehäuses zum Verhindern einer falschen Kupplungsverbindung vorgesehen sind. Zusätzlich wird durch das Nut-Feder-System auch ein Schutz gegen ein Verdrehen der komplementären Stecker erreicht.

Ein weiterer Vorteil wird erzielt, wenn die Nuten bzw. Federn sich bis zum Öffnungsrand des Topfes und bis zur kupplungsseitigen Stirnfläche des die Anschlußbuchsen tragenden Gehäuses erstrecken. Nur bei passenden in der richtigen Drehstellung zueinanderliegenden Kabelsteckern läßt sich das männliche Kupplungsteil in das topfförmige Gehäuse einführen. Bei einer falschen Drehposition der beiden Kupplungsteile oder bei nicht zusammengehörenden Kupplungsteilen wird das Zusammenstecken schon vor dem Einführen blockiert, so daß die entsprechend tief im topfförmigen Gehäuse angeordneten Stifte auch bei einem gewaltsamen Versuch nicht verbogen werden.

Eine weitere Hilfe gegen das Zusammenstecken nicht zusammengehöriger Kupplungsteile wird durch eine unterschiedliche Farbgebung für die Gehäusetypen erreicht.

Im folgenden werden Ausführungsbeispiele der Erfindung anhand von Zeichnungen näher beschrieben. Es zeigen
- Figur 1: einen Längsschnitt durch einen erfindungsgemäßen Kabelstecker mit Anschlußstiften,
- Figur 2: einen Längsschnitt durch einen erfindungsgemäßen, dazu passenden Kabelstecker mit Anschlußbuchsen,
- Figur 3: eine Übersicht über die aus den Steckern nach den Figuren 1 und 2 zusammengesetzte zweiteilige Kupplung, teilweise im Längsschnitt,
- Figur 4: die steckseitige Ansicht auf den die Stifte tragenden Kabelstecker nach Figur 1,
- Figur 5: die entsprechende Ansicht des die Buchsen tragenden Kabelsteckers nach Figur 2,
- Figur 6: eine Ansicht entsprechend Figur 4 eines zweiten erfindungsgemäßen Ausführungsbeispiels,
- Figur 7: eine Ansicht entsprechend Figur 5 des zweiten Ausführungsbeispiels,
- Figur 8 u. 9: die steckseitigen Ansichten entsprechend den Figuren 6 und 7 für eine zweiteilige Kupplung in einem dritten Ausführungsbeispiel.

In allen Zeichnungen haben gleiche Bezugszeichen die gleiche Bedeutung und werden daher gegebenenfalls nur einmal erläutert.

Die zweiteilige, aus den Steckern nach den Figuren 1 und 2 zusammengesetzte Kupplung nach Figur 3 besteht aus zwei an Kabel 1, 2 angeschlossene Kabelstecker 3, 4. Jeder der beiden Kabelstecker ist aus einem vollständig aus Polyamid bestehenden spritzgegossenen zylindrischen Gehäuse 5, 6 und einem ebenfalls aus Polyamid bestehenden angespritzten Teil, der Hülse 7, 8 aufgebaut. Die Hülse besteht aus einem bei Drücken von höchstens 20 bar spritzbaren Kunststoff. Die Stifte sind mit dem Bezugszeichen 9, die Buchsen mit 10 bezeichnet.

Am kabelseitigen Ende sind in jedem der Gehäuse 5, 6 zwei parallele umlaufende Nuten 11, 12 eingeformt. Die als Anspritzteil ausgebildete Hülse erstreckt sich sowohl über diese Nuten 11, 12 als auch über das aus dem Gehäuse 5, 6 austretende Kabel 1, 2. Die angespritzten Hülsen 7, 8 sind massiv und weisen keine Hohlräume auf. Die umspritzte Kabellänge beträgt 30 mm. Das umspritzte Ende des Gehäuses hat etwa eine Länge von nur knapp 10 mm. Am kabelseitigen Ende der zylindrischen Hülsen 7, 8 sind quer zur Kabelrichtung verlaufende Profilierungen 13, 14 angebracht, die als Griffteil dienen und das Lösen der zweiteiligen Kupplung nach Figur 3 erleichtern.

Zum Spritzwasserschutz am steckseitigen Teil der Kabelstecker bzw. der zweiteiligen Kupplung ist ein O-Ring 15 in einer kreisförmigen Nut des die Anschlußstifte tragenden topfförmigen Kabelsteckers eingelegt, wobei die Kreisnut: die innere Kante zwischen Topfboden und Topfmantel bildet. Beim Zusammenstecken der zugehörigen Kabelstecker 3, 4 liegt die steckerseitige Stirnseite 16 des Buchsensteckers an diesem O-Ring 15 an.

Die gegen Spritzwasser geschützte Verbindung der beiden Kabelstecker 3, 4 wird durch eine Verriegelung gesichert, die aus zwei Ösen 17 und zwei Rastnasen 18 besteht, die in die entsprechenden Ösen eingreifen können, wie es in Figur 1 gezeigt ist. Damit wird eine feste und dauerhafte Verbindung der beiden Stecker erreicht. Zur Kabelseite hin sind die Ösen 17 verlängert, so daß sie in jeweils eine Drucktaste 19 auslaufen, die an ihrer Außenseite profiliert sind. Die Breite der Hülsen 17 mit ihren Drucktasten 19 beträgt etwa nur ein Drittel ihrer aus den Zeichnungen ersichtlichen Gesamtlänge. Zwischen der Hülse 17 und den Drucktasten 19 erstreckt sich ein Verbindungssteg 20, mit dem die Ösen und Drucktasten am Gehäuse 6 befestigt sind. Es sei noch einmal darauf hingewiesen, daß vorzugsweise das gesamte Gehäuse mit den Ösen 17, den Drucktasten 19 sowie dem Verbindungssteg 20 als ein einstückiges Kunststoffspritzgießteil hergestellt ist.

Zum Lösen der Verriegelung wird auf die Drucktasten 19 gedrückt, so daß sich die Ösen 17 radial nach außen bewegen und die Rastnasen 18 aus den Ösen 17 freigeben.

Um einen möglichst geringen Außenquerschnitt der gesamten zweiteiligen Kabelverbindung zu erreichen, springt die kabelseitige Außenfläche des Gehäuses 5 zurück, so daß eine umlaufende Schulter 21 entsteht.

An der Stirnseite 16 und dem Topfboden 22 sind jeweils ein stegartiger bzw. eingenuteter dreistrahliger Stern 23, 24 angebracht, die beide nach den Nut-Feder-Prinzip zusammenwirken (Figuren 4 und 5). Sie haben zwei Funktionen. Zum einen begrenzen sie die zwischen den Stiften 9 bzw. Buchsen 10 eventuell entstehenden Kriechströme. Zum anderen verhindern sie im Zusammenwirken mit einer parallel an der äußeren bzw. inneren Mantelfläche verlaufenden Nut 25 bzw. Feder 26 das Zusammenkuppeln von nicht passenden Kabelsteckern und das Zusammenkuppeln von Kabelsteckern, die in unerwünschter Weise gegeneinander verdreht sind.

Das Nut-Feder-System der Sterne 23, 24 in Verbindung mit der Nut 25 und der Feder 26 ermöglicht den Aufbau eines mehrpoligen Kupplungssystems mit einer Sicherheit gegen eine falsche Verbindung. Zwei weitere Beispiele für dieses Stecksystem sind in den Figuren 6, 7 und 8, 9 dargestellt. Eine Vielzahl weiterer Ausführungen ist möglich. Zur Codierung ist weiterhin vorgesehen, daß nur die zueinander passenden Kabelstecker die gleiche Gehäusefarbe haben.

### Bezugszeichenliste

- 1: Kabel
- 2: Kabel
- 3: Kabelstecker
- 4: Kabelstecker
- 5: Gehäuse
- 6: Gehäuse
- 7: Hülse
- 8: Hülse
- 9: Stift
- 10: Buchse
- 11: Nut
- 12: Nut
- 13: Profilierung
- 14: Profilierung
- 15: O-Ring
- 16: Stirnseite
- 17: Öse
- 18: Rastnase
- 19: Drucktaste
- 20: Verbindungssteg
- 21: Schulter
- 22: Topfboden
- 23: Stern (Feder)
- 24: Stern (Nut)
- 25: Nut
- 26: Feder

## Patentansprüche

1. Ein- oder mehrpoliger, gegen Spritzwasser geschützter Kabelstecker (3, 4) zum elektrischen Verbinden von Kabelenden, insbesondere als das eine Teil einer zweiteiligen Kupplung, mit einem Element (7, 8) zur Zugentlastung und mit einem die Anschlußstifte (9) bzw. Anschlußbuchsen (10) tragenden Gehäuse (5, 6), wobei das Element zur Zugentlastung als eine einstückige, aus Kunststoff bestehende, durch Anspritzen sowohl des kabelseitigen Endes des Gehäuses (5, 6) als auch der Austrittsstelle des Kabels aus dem Gehäuse (5, 6) hergestellte Hülse (7, 8) ausgebildet ist, und wobei das gehäuse (5, 6) aus Polyamid besteht
**dadurch gekennzeichnet,**
**daß** die Hülse (7, 8) aus einem bei Drücken von höchstens 20 bar spritzbaren Polyamid besteht.

2. Kabelstecker nach einem der vorhergehenden Ansprüche,
**dadurch gekennzeichnet,**
**daß** die am Kabel (1, 2) anliegende Hülsenlänge 16 bis 30 mm beträgt.

3. Kabelstecker nach einem der vorhergehenden Ansprüche,
**dadurch gekennzeichnet,**
**daß** die am kabelseitigen Ende des Gehäuses (5, 6) anliegende Hülsenlänge 8 bis 12 mm beträgt.

4. Kabelstecker nach einem der vorhergehenden Ansprüche,
**dadurch gekennzeichnet,**
**daß** das kabelseitige Ende des Gehäuses (5, 6) an seiner Außenseite Vertiefungen, insbesondere mindestens eine quer zur Kabelrichtung umlaufende Nut (11, 12), aufweist.

5. Kabelstecker nach einem der vorhergehenden Ansprüche,
**dadurch gekennzeichnet,**
**daß** zumindest ein Teil der Außenseite der Hülse (7, 8) quer zur Kabelrichtung profiliert ist.

6. Kabelstecker nach einem der vorhergehenden Ansprüche,
**dadurch gekennzeichnet,**
**daß** die Hülse (7, 8) im wesentlichen den gleichen Außendurchmesser wie das Gehäuse (5, 6) hat.

7. Zweiteilige Kupplung mit Kabelsteckern nach einem der vorhergehenden Ansprüche,
**dadurch gekennzeichnet,**
**daß** das Gehäuse (5) des die Anschlußstifte (9) tragenden Kabelsteckers (3) an seinem dem Kabel (1) abgewandten Ende topfförmig ausgebildet ist, daß ein Dichtungsring, insbesondere ein aus Gummi bestehender O-Ring (15), an der inneren Kante zwischen Topfboden (22) und Topfmantel einliegt und daß das Gehäuse (6) des die Anschlußbuchsen (10) tragenden Kabelsteckers (4) eine Anlagefläche (16) für den Dichtungsring (15) aufweist.

8. Kupplung nach dem vorhergehenden Anspruch,
**gekennzeichnet durch**
mindestens eine bei miteinander verbundenen Kabelsteckern (3, 4) einrastende, einstückig mit den Gehäusen (5, 6) verbundene Verriegelung (17, 18), die insbesondere lösbar ist.

9. Kupplung nach dem vorhergehenden Anspruch,
**dadurch gekennzeichnet,**
**daß** die Verriegelung aus einer flächigen, parallel zur Außenseite des Gehäuses (6) ausgerichteten Öse (17) und einer entsprechenden Rastnase (18) besteht.

10. Kupplung nach dem vorhergehenden Anspruch,
**dadurch gekennzeichnet,**
**daß** am kabelseitigen Ende der Öse (17) eine Drucktaste (19) angeformt ist und die Öse (17) und die Drucktaste (19) mittels eines zwischen ihnen liegenden Steges (20) mit der Außenseite des Gehäuses (6) verbunden sind.

11. Kupplung nach einem der Ansprüche 7 bis 10,
**gekennzeichnet durch**
Nuten (24, 25) bzw. Federn (23, 26) am Boden (22) und/oder an der Mantelinnenseite des topfförmigen Gehäuses (5) und der daran im zusammengesteckten Zustand anliegenden Flächen des anderen Gehäuses (6) zum Verhindern einer falschen Kupplungsverbindung.

12. Kupplung nach dem vorhergehenden Anspruch,
**dadurch gekennzeichnet,**
**daß** die Nuten (25) bzw. Federn (26) sich bis zum Öffnungsrand des Topfes und bis zur kupplungsseitigen Stirnfläche (16) des die Anschlußbuchsen (10) tragenden Gehäuses (6) erstrecken.

## Claims

1. Single-pin or multi-pin splashproof cable connector (3, 4) for the electrical connection of cable ends, in particular as one part of a two-part coupling, comprising a cable grip element (7, 8) and a shell (5, 6) carrying the connection pins (9) or connection sockets (10), wherein the cable grip element is formed as an integral sleeve (7, 8) consisting of plastics material and injection-moulded on the cable end of the shell (5, 6) and on the cable outlet from the shell (5, 6) and wherein the shell (5, 6) consists of polyamide, **characterised in that** the sleeve (7, 8) consists of a polyamide which can be injection-moulded at pressures of at most 20 bar.

2. Cable connector according to any of the preceding claims, **characterised in that** the length of sleeve contacting the cable (1, 2) is 16 to 30 mm.

3. Cable connector according to any of the preceding claims, **characterised in that** the length of sleeve contacting the cable end of the shell (5, 6) is 8 to 12 mm.

4. Cable connector according to any of the preceding claims, **characterised in that** the cable end of the shell (5, 6) has recesses on its exterior, in particular at least one circumferential groove (11, 12) transverse to the cable direction.

5. Cable connector according to any of the preceding claims, **characterised in that** at least a part of the exterior of the sleeve (7, 8) is profiled transversely to the cable direction.

6. Cable connector according to any of the preceding claims, **characterised in that** the sleeve (7, 8) has substantially the same external diameter as the shell (5, 6).

7. Two-part coupling with cable connectors according to any of the preceding claims, **characterised in that** the shell (5) of the cable connector (3) carrying the connection pins (9) is pot-shaped at its end remote from the cable (1), **in that** a ring seal, in particular an O-ring (15) made of rubber, nests on the inner edge between pot base (22) and pot wall and **in that** the shell (6) of the cable connector (4) carrying the connection sockets (10) has a contact face (16) for the ring seal (15).

8. Coupling according to the preceding claim, **characterised by** at least one catch (17, 18) which latches when the cable connectors (3, 4) are joined together, is integral with the shells (5, 6) and is, in particular, releasable.

9. Coupling according to the preceding claim, **characterised in that** the catch consists of a plane eye (17) oriented parallel to the exterior of the shell (6) and a corresponding latching projection (18).

10. Coupling according to the preceding claim, **characterised in that** a pressure-operated key (19) is moulded on the cable end of the eye (17) and the eye (17) and the pressure-operated key (19) are connected to the exterior of the shell (6) by a bridge (20) located therebetween.

11. Coupling according to any of claims 7 to 10, **characterised by** grooves (24, 25) and tongues (23, 26) on the base (22) and/or on the inside wall of the pot-shaped shell (5) and on the faces of the other shell (6), which make contact once assembled, to prevent defective coupling.

12. Coupling according to the preceding claim, **characterised in that** the grooves (25) and tongues (26) extend to the rim of the pot and to the coupling-end face (16) of the shell (6) carrying the connection sockets (10).

## Revendications

1. Connecteur de câble (3, 4) à un ou plusieurs pôles, protégé contre les projections d'eau, pour relier électriquement des extrémités de câbles, notamment comme pièce d'une connexion de parties comprenant un élément (7, 8) pour la décharge en traction et un boîtier (5, 6) portant les broches (9) ou les douilles (10) de branchement, l'élément de décharge en traction étant réalisé sous la forme d'un manchon (7, 8) fabriqué en une seule pièce en matière plastique, par injection à la fois du boîtier (5, 6) du côté de l'extrémité du câble et du point de sortie du câble du boîtier (5, 6), le boîtier (5, 6) étant en polyamide,
**caractérisé en ce que**
le manchon (7, 8) se compose d'un polyamide injecté à des pressions au plus égales à 20 bars.

2. Connecteur de câble selon la revendication 1,
**caractérisé en ce que**
la longueur du manchon appliqué contre le câble (1, 2) est de 16 à 30 mm.

3. Connecteur de câble selon l'une quelconque des revendications précédentes,
**caractérisé en ce que**
la longueur de manchon appliqué contre l'extrémité du boîtier (5, 6) du côté du câble est de 8 à 12 mm.

4. Connecteur de câble selon l'une quelconque des revendications précédentes,
**caractérisé en ce que**
l'extrémité du boîtier (5, 6) du côté du câble comporte, su son côté extérieur, des cavités notamment au moins une rainure (11, 12) périphérique, transversalement à la direction du câble.

5. Connecteur de câble selon l'une quelconque des revendications précédentes,
**caractérisé en ce qu'**
au moins une partie du côté extérieur du manchon (7, 8) est profilé transversalement à la direction du câble.

6. Connecteur de câble selon l'une quelconque des revendications précédentes,
**caractérisé en ce que**
le manchon (7, 8) présente essentiellement le même diamètre extérieur que le boîtier (5, 6).

7. Connexion en deux parties avec des connecteurs de câble selon l'une quelconque des revendications précédentes,
**caractérisée en ce que**
- le boîtier (5) du connecteur de câble (3) portant les broches de branchement (9) a une extrémité en forme de pot à l'opposé du câble (1),
- un joint d'étanchéité, notamment un joint torique (15) en caoutchouc, est appliqué contre l'arête intérieure entre le fond du pot (22) et l'enveloppe du pot et
- le boîtier (6) du connecteur de câble (4) qui porte les douilles de branchement (10) présente une surface d'appui (16) pour le joint d'étanchéité (15).

8. Connexion selon l'une quelconque des revendications précédentes,
**caractérisée par**
au moins un verrouillage (17, 18) notamment amovible, faisant corps avec les boîtiers (5, 6) et s'accrochant lorsque les connecteurs de câble (3, 4) sont reliés l'un à l'autre.

9. Connexion selon la revendication précédente,
**caractérisée en ce que**
le verrouillage se compose d'un oeillet (17) plat, aligné parallèlement au côté extérieur du boîtier (6) et d'un bec d'accrochage (18) correspondant.

10. Connexion selon la revendication précédente,
**caractérisée en ce que**
l'extrémité de l'oeillet (17) du côté du câble comporte un bouton poussoir (19), et l'oeillet (17) et le bouton poussoir (19) sont reliés au côté extérieur du boîtier (6) par une entretoise (20) intermédiaire.

11. Connexion selon l'une quelconque des revendications 7 à 10,
**caractérisée par**
des rainures (24, 25) ou des ressorts (23, 26) sur le fond (22) et/ou sur la face interne d'enveloppe du boîtier (5) en forme de pot, ainsi que sur les surfaces de l'autre boîtier (6) appliquées contre celle-ci à l'état assemblé, pour éviter une connexion erronée.

12. Connexion selon la revendication précédente,
**caractérisée en ce que**
les rainures (25) et le ressort (26) s'étendent jusqu'au bord d'ouverture du pot et jusqu'à la surface frontale (16) du côté de la connexion du boîtier (6) portant les douilles de branchement (10).
